# EUROPÄISCHE PATENTANMELDUNG

(11) **EP 0 290 045 A2**
(43) Veröffentlichungstag der Anmeldung: **09.11.1988**
(21) Anmeldenummer: 88107343.1
(22) Anmeldetag: 06.05.1988
(51) Int. Cl.: B65D 27/14, B65D 27/06

(54) **Fotolaborarbeitstasche**

(30) Priorität: 06.05.1987 DE 8706505 U
(71) Anmelder: Oldenbourg, R., D-8011 Kirchheim b. München (DE)
(72) Erfinder: Zeiss, Hans, D-8018 Grafing (DE)
(74) Vertreter: Grünecker, Kinkeldey, Stockmair & Schwanhäusser Anwaltssozietät

(57) **Zusammenfassung**

Die Fotolaborarbeitstasche (1) weist eine Rückwand (2) und eine Vorderwand (3) auf. Letztere überragt die Rückwand (2) um eine, umknickbare Verschlußlasche (4) in der Länge. Sie ist aus steifem Papier gebildet. Auf der einen Seite der Verschlußlasche (4) ist ein Kleber (7) angebracht, der nach Umknicken der Lasche (4) mit der Rückwand (2) zusammenwirkt.

Bei der Tasche (1) soll die Wiederverschließbarkeit verbessert werden. Weiterhin will man vermeiden, daß aufeinandergestapelte Taschen aneinander anhaften.

Der Kleber (7) ist deshalb als schmaler, über die Breite der Vorderwand (3) erstreckender Klebstreifen (9) ausgebildet. Die beiderseits an den Klebstreifen (9) angrenzenden Ränder (10,11) der Verschlußlasche (4) stehen gegenüber dem Klebstreifen (9) zur Innenseite hin vor.

## Beschreibung

Die vorliegende Erfindung betrifft eine Fotolaborarbeitstasche, mit einer Rückwand und einer Vorderwand, die die Rückwand um eine umknickbare Verschlußlasche in der Länge überragt und die aus ausreichend steifem Papier gebildet ist, wobei auf der Innenseite der Verschlußlasche ein nach Umknicken derselben mit der Rückwand zusammenwirkender Kleber angebracht ist.

Solche Fotolaborarbeitstaschen liegen in Fotogeschäften bereit und dienen zur Versendung eines zu entwickelnden Filmes an das betreffende Fotolabor. Nach Einlegen der Filmpatrone werden diese Taschen verschlossen und an das Fotolabor eingesandt. Dort werden die Taschen wieder geöffnet, die Filmpatrone wird herausgenommen und entwickelt. Nach dem Entwickeln wird die Filmpatrone wieder in die Tasche gelegt, und die Tasche wird ein weiteres Mal verschlossen. Der Film gelangt zurück in das Fotogeschäft und wird dem Kunden in der Fotolaborarbeitstasche vorgelegt. Dabei wird die Fotolaborarbeitstasche nochmals geöffnet und dem Kunden werden die Bilder zur Prüfung vorgelegt. Hieran anschließend erfolgt ein weiteres Verschließen der Tasche. An den Verschluß einer solchen Fotolaborarbeitstasche sind daher hohe Anforderungen zu stellen, da die Tasche wenigstens zweimal geöffnet und verschlossen wird.

Andererseits werden die zwar bereits vorgedruckten Taschen noch einmal nachgedruckt, und z.B. mit Auftragsnummer u. dgl. versehen. Dieses Nachdrucken geschieht, nachdem bereits der Kleber auf der Verschlußlasche der Fotolaborarbeitstasche angebracht ist.

Damit der auf der Verschlußlasche angebrachte Kleber den Druckvorgang und auch das anschließende Lagern der Fotolaborarbeitstaschen nicht stört, wurden in der Vergangenheit bereits einige Lösungsvorschläge gemacht.

So gibt es beispielsweise Fototaschen, bei denen der Verschluß durch einen Zweikomponentenkleber bewirkt wird, wobei auf der Verschlußlasche die erste Komponente und auf der Rückwand die zweite Komponente des Klebers angebracht ist. Zwar wird auf diese Weise ein Aneinanderkleben mehrerer aufeinandergestapelter Fotoaschen während des Nachdruckens vermieden, jedoch wird, wenn überhaupt, nur beim ersten Verschließen der Fotoasche ein zufriedenstellendes Ergebnis erreicht. Bereits beim zweiten Verschließen wirken diese Kleber nicht mehr im ausreichenden Maße, so daß die Gefahr besteht, daß die bereits entwickelten Filme aus den Fotoaschen herausfallen können.

Ein anderer Versuch bestand darin, einen Klebestreifen durch eine Abziehfolie abzudecken, die erste bei Benutzung der Fotoasche zu entfernen ist. Das funktioniert zwar gut, auch läßt sich die Tasche mehr als einmal wieder verschließen, jedoch ist vor dem ersten Verschließen der Fototasche der Abziehstreifen zu entfernen. Da die angesprochenen Fotolaborarbeitstaschen häufig auch Anwendung in Selbstbedienungsläden finden, ist nicht gewährleistet, daß stets der Abziehstreifen entfernt wird. Häufig wird der Verschluß überhaupt nicht erkannt, so daß der zu entwickelnde Film bereits auf dem Weg zum Fotolabor aus der Tasche herausfällt und nicht mehr zu identifizieren ist.

Schließlich ist aus der DE-PS 31 37 681 eine Fotolaborarbeitstasche der eingangs genannten Art bekannt, bei dem die Verschlußlasche eine Ausstanzung aufweist, die mit einem Klebstoffstreifen abgedeckt ist. Der Klebstoff streifen weist auf seiner Rückseite eine klebeabweisende Schicht auf, so daß beim Übereinanderstapeln mehrerer Fotolaborarbeitstaschen jeweils eine aktive Klebstoffschicht auf eine klebeabweisende Schicht trifft. Da der klebeabweisende Bereich des Klebstoffstreifens im wesentlichen die gleiche Größe aufweist, wie der aktive Klebstoffstreifen, kann ein Anhaften aufeinanderliegender Fototaschen nur verhindert werden, wenn diese exakt zueinander ausgerichtet sind. Sind sie dagegen leicht gegeneinander verschoben, so kleben die Taschen aneinander fest.

Demgegenüber liegt der Erfindung die Aufgabe zugrunde, eine Fotolaborarbeitstasche der eingangs genannten Art derart auszubilden, daß bei Verbesserung der Wiederverschließbarkeit das Anhaften aufeinandergestapelter Taschen vermieden wird.

Diese Aufgabe wird erfindungsgemäß dadurch gelöst, daß der Kleber als schmaler, sich im wesentlichen über die gesamte Breite der Vorderwand erstreckender Klebstreifen ausgebildet ist und daß die beiderseits an den Klebstreifen angrenzenden Ränder der Verschlußlasche gegenüber dem Klebstreifen zur Innenseite hin vorstehen.

Hierdurch wird in vorteilhafter Weise erreicht, daß bei aufeinandergestapelten Fotolaborarbeitstaschen der Klebstreifen stets einen Abstand zur drüber- bzw. drunterliegenden Arbeitstasche aufweist. Ein Anhaften der Fotolaborarbeitstasche an einer anderen Tasche ist daher auch dann ausgeschlossen, wenn die Taschen nicht in einer bestimmten Ausrichtung aufeinanderliegen. Gleichzeitig läßt sich jedoch die Fotolaborarbeitstasche auf besonders einfache Weise verschließen. Nach Umknicken der Verschlußlasche braucht nur auf deren Rückseite gedrückt zu werden, um den gewünschten Verschluß zu erzielen. Durch den Druck mit den Fingern auf die Rückseite der Verschlußlasche wird der Klebstreifen zwischen den angrenzenden Rändern automatisch zur Rückwand der Tasche gedrückt und klebt an dieser an. Verblüffenderweise funktioniert das auch bei dem sehr schmalen Klebstreifen. Das scheint daran zu liegen, daß die Fingerkuppen eine gewisse Wölbung aufweisen, die den Klebstreifen zwischen den angrenzenden Rändern hindurchdrückt.

Gemäß einer bevorzugten Ausführungsform der Erfindung sind die benachbarten Ränder der Verschlußlasche als auf der Innenseite der Verschlußlasche aufgeklebte, den Klebestreifen in der Höhe überragende Randstreifen ausgebildet. Obwohl sich der Höhenunterschied auch durch Prägen der Verschlußlasche erreichen ließe, ist das Aufkleben der Randstreifen deswegen bevorzugt, da es sich auch ohne besondere Einrichtungen durchführen läßt.

Zwar können die Randstreifen auch aus einer klebeabweisenden Folie bestehen, kostengünstiger und ausreichend ist es jedoch, wenn die Randstreifen aus Papier bestehen.

Besonders einfach herstellen läßt sich der Verschluß der Fotolaborarbeitstasche, wenn die Randstreifen auf dem Kleber unter Freilassung des Klebestreifens aufgeklebt sind. Das bedeutet nämlich, daß auf die Verschlußlasche nur einmal Klebstoff aufgebracht werden braucht, dessen seitliche Ränder durch die Randstreifen abgedeckt werden, so daß zwischen den beiden Randstreifen der für das Verschließen der Tasche erforderliche Klebstreifen frei bleibt.

Entsprechend einer bevorzugten Ausführungsform der Erfindung entspricht die Breite des Klebstreifens etwa 1/50 der Länge des Klebstreifens.

Der Klebstreifen ist vorzugsweise etwa 3 mm breit. Diese Breite reicht einerseits gut aus, um ein sicheres Ver schließen der Tasche zu gewährleisten, andererseits ist der Klebstreifen schmal genug, um schon bei bereits recht dünnen aufgeklebten Randstreifen ein Anhaften aufeinandergestapelter Fotolaborarbeitstaschen aneinander zu verhindern.

Die Randstreifen sind vorzugsweise 6 mm breit.

Gemäß einer bevorzugten anderen Ausführungsform sind die Randstreifen als mit den Klebestreifen übergreifenden Stegen einstückig verbundene Abdeckstreifen ausgebildet. Hierdurch ist es möglich, den Klebstreifen breiter auszuführen, da eine im Stapel darüberliegende Fototasche nunmehr nicht nur durch die Ränder, sondern auch durch die Stege von der Kleberfläche der darunterliegenden Fotolaborarbeitstasche ferngehalten wird. Darüber hinaus läßt sich ein solcher Abdeckstreifen werkseitig besonders einfach anbringen, da die Randstreifen durch die Stege stets im gleichen Abstand zueinander gehalten werden.

In bevorzugter Weise weist der Abdeckstreifen jeweils in dem Bereich zwischen zwei Stegen unter Freilassung des Klebstreifens etwa kreisförmige Durchbrüche auf. Hierdurch wird zugleich das Anhaften überandergestapelter Fototaschen verhindert und dennoch das einfache Verschliessen erleichtert, da sich die kreisförmigen Klebeflächen des Klebstreifens besonders gut durch einen Daumen- oder Fingerdruck zur Rückseite der Fotolaborarbeitstasche hin ausbeulen lassen.

Besonders vorteilhaft ist es, daß die Rückwand unterhalb der Verschlußlasche aus dünner Kunststoffolie besteht. Diese dünne Kunststoffolie kann sich besonders gut an den zwischen den beiden Randstreifen liegenden Klebstreifen anpassen.

Im folgenden wird ein Ausführungsbeispiel der Erfindung anhand einer Zeichnung näher beschrieben. Es zeigen:
Fig. 1 eine Ansicht auf die Rückwand und die Innenseite der Verschlußlasche einer erfindungsgemäßen Fotolaborarbeitstasche und
Fig. 2 eine Seitenansicht der Fotolaborarbeitstasche aus Fig. 1 und
Fig. 3 eine Ansicht auf die Rückwand und die Innenseite einer Verschlußlasche einer erfindungsgemäßen Fotolaborarbeitstasche gemäß einem zweiten Ausführungsbeispiel.

Wie aus der Zeichnung deutlich erkennbar ist, umfaßt die Fotolaborarbeitstasche 1 bei beiden Ausführungsbeispielen eine Rückwand 2 und eine Vorderwand 3.

Die Vorderwand 3 überragt die Rückwand 2 in der Länge um eine Verschlußlasche 4, die um eine vorgerillte Linie 5 auf die Rückwand 2 umgeknickt werden kann.

Während die Vorderwand 3 aus einem ausreichend steifen Papier besteht, ist die Rückwand 2 aus einer dünnen Kunststoffolie gebildet. Auf der Innenseite 6 der Verschlußlasche 4 ist ein Kleber 7 aufgebracht, der nach Umknicken der Verschlußlasche 4 um die vorgerillte Linie 5 mit der Rückwand 2 zusammenwirkt, um die Fotolaborarbeitstasche 1 zu verschließen.

Wie noch aus Fig. 1 ersichtlich ist, schließen sich an die Verschlußlasche 4 noch Abreißstreifen 8 als Auftragsbeleg od. dgl. an.

Der auf der Innenseite 6 der Verschlußlasche 4 angebrachte Kleber 7 ist als schmaler, sich über die gesamte Breite der Vorderwand 3 erstreckender Klebstreifen 9 ausge bildet. Die beiderseits an dem Klebstreifen 9 angrenzenden Ränder 10 und 11 der Verschlußlasche 4 stehen gegenüber dem Klebstreifen 9 zur Innenseite der Verschlußlasche 4 hin vor (vgl. Fig. 2).

Bei dem in den Fig. 1 und 2 dargestellten ersten Ausführungsbeispiel sind die benachbarten Ränder 10 und 11 als auf der Innenseite 6 der Verschlußlasche 4 aufgeklebte, den Klebestreifen 9 in der Höhe überragende Randstreifen ausgebildet.

Die Randstreifen 10 und 11 bestehen aus Papier und sind auf dem Kleber 7 unter Freilassung des Klebstreifens 9 auf der Innenseite 6 der Verschlußlasche 4 aufgeklebt.

Wie aus Fig. 1 ersichtlich ist, entspricht die Breite a des Klebstreifens 9 etwa 1/50 der Länge b des Klebstreifens. Bei dem hier gewählten Ausführungsbeispiel beträgt die Breite a des Klebstreifens 9 etwa 3 mm. Die Breite c der Randstreifen 10 und 11 beträgt demgegenüber etwa 6 mm.

Die Höhe der Randstreifen entspricht etwa der ein- bis zweifachen Stärke des Papiers, aus dem die Vorderwand 3 besteht.

In Fig. 3 ist ein weiteres Ausführungsbeispiel der Erfindung dargestellt, das im wesentlichen mit dem ersten Ausführungsbeispiel übereinstimmt. Es werden daher für gleiche und gleichartige Teile identische Bezugszeichen verwendet und es wird nur noch auf die Unterschiede eingegangen.

Bei dem in Fig. 3 dargestellten Ausführungsbeispiel sind die Randstreifen als einstückiger Abdeckstreifen 12 ausgebildet. Der Abdeckstreifen 12 weist Stege 13 auf, die die Randstreifen miteinander einstückig verbinden.

Die zwischen den Stegen 13 verbleibenden Bereiche des Abdeckstreifens sind als etwa kreisförmige Durchbrüche 14 ausgebildet. Unter den kreisförmigen Durchbrüchen 14 ist die Klebefläche 7 vorgesehen.

Hierdurch ergibt sich als Klebstreifen eine Aneinanderreihung vieler dicht zueinander angeordneter kreisförmiger klebflächen, die durch sehr schmale Stege 13 voneinander getrennt sind.

Die Stege 13 des Abdeckstreifens 12 dienen in erster Linie dazu, die beiden Randstreifen zueinander in einem vorbestimmten Abstand zu halten. Darüber hinaus wirken sie auch einem Aneinanderhaften übereinandergestapelter Fotolaborarbeitstaschen 1 entgegen.

Im folgenden wind die Wirkungsweise der Erfindung näher erläutert.

Werden z.B. zum Nachbedrucken der Fotolaborarbeitstaschen mehrere von diesen aufeinandergestapelt, so bewirken die Randstreifen 10 und 11, daß die jeweiligen Klebstreifen 9 stets einen Abstand zur benachbarten Wand einer Fotolaborarbeitstasche 1 einhalten. Ein Anhaften übereinanderliegender Fotolaborarbeitstaschen 1 ist daher ausgeschlossen.

Soll die Fotolaborarbeitstasche 1 verschlossen werden, so wird die Verschlußlasche 4 um die Knicklinie 5 geknickt, bis die Verschlußlasche 4 auf der Rückwand 2 der Fotolaborarbeitstasche 1 anliegt. Nun streicht man mit dem Finger einer Hand über die Rückseite der Verschlußlasche, wodurch automatisch der Klebstreifen 9 zwischen den beiden Randstreifen 10 und 11 auf die Rückwand 2 gedrückt wird. Hierdurch ergibt sich ein sicheres Verschließen der Fotolaborarbeitstasche.

Nach dem öffnen im Fotolabor liegt der Klebstreifen 9 wieder zwischen den beiden Randstreifen 10 und 11, so daß ein Anhaften an anderen Fotolaborarbeitstaschen vermieden wird.

Nach dem Entwickeln eines Filmes läßt sich die Fotolaborarbeitstasche 1 wie beim erstenmal wieder durch Umfalten der Verschlußlasche 4 um die Nnicklinie 5 verschließen. Vorteilhaft bei dem in diesem Ausführungsbeispiel beschriebenen Verschluß ist, daß die Rückwand der Fotolaborarbeitstasche aus einer dünnen Kunststoffolie besteht, da diese sich besonders gut an den zwischen den beiden Randstreifen 10 und 11 liegenden Klebstreifen anpaßt, ohne daß der Klebstreifen 9 übertrieben weit ausgedrückt werden muß. Dadurch wird in vorteilhafter Weise auch erreicht, daß der Klebstreifen 9 nach dem erneuten öffnen der Fotolaborarbeitstasche wieder im wesentlichen zwischen den beiden Rändern 10 und 11 liegt und daher an anderen glatten Stellen nicht anhaften kann.

Die Wirkungsweise des zweiten Ausführungsbeispieles entspricht der oben beschriebenen Wirkungsweise des ersten Ausführungsbeispieles.

## Patentansprüche

1. Fotolaborarbeitstasche, mit einer Rückwand und einer Vorderwand, die die Rückwand um eine, umknickbare Verschlußlasche in der Länge überragt und die aus ausreichend steifem Papier gebildet ist, wobei auf der Innenseite der Verschlußlasche ein nach Umknicken derselben mit der Rückwand zusammenwirkender Kleber angebracht ist, **dadurch gekennzeichnet,** daß der Kleber (7) als schmaler, sich im wesentlichen über die gesamte Breite der Vorderwand (3) erstreckender Klebstreifen (9) ausgebildet ist und daß die beiderseits an den Klebstreifen (9) angrenzenden Ränder (10, 11) der Verschlußlasche (4) gegenüber dem Klebstreifen (9) zur Innenseite (6) hin vorstehen.

2. Tasche nach Anspruch 1, **dadurch gekennzeichnet,** daß die benachbarten Ränder (10, 11) der Verschlußlasche (4) als auf der Innenseite (6) der Verschlußlasche (4) aufge klebte, den Klebstreifen (9) in der Höhe überragende Randstreifen ausgebildet sind.

3. Tasche nach Anspruch 1 oder 2, **dadurch gekennzeichnet,** daß die Randstreifen (10, 11) aus Papier bestehen.

4. Tasche nach mindestens einem der Ansprüche 1 bis 3, **dadurch gekennzeichnet,** daß die Randstreifen (10, 11) auf dem Kleber (7) unter Freilassung des Klebstreifens (9) aufgeklebt sind.

5. Tasche nach mindestens einem der Ansprüche 1 bis 4, **dadurch gekennzeichnet,** daß die Breite (a) des Klebstreifens (9) etwa 1/50 der Länge (b) des Klebstreifens (9) entspricht.

6. Tasche nach mindestens einem der Ansprüche 1 bis 5, **dadurch gekennzeichnet,** daß der klebstreifen (9) etwa 3 mm breit ist.

7. Tasche nach mindestens einem der Ansprüche 1 bis 6, **dadurch gekennzeichnet,** daß die Randstreifen (10, 11) etwa 6 mm breit sind.

8 Tasche nach mindestens einem der Ansprüche 1 bis 7, **dadurch gekennzeichnet,** daß die Randstreifen als mit den Klebstreifen übergreifenden Stegen (13) einstückig verbundene Abdeckstreifen (12) ausgebildet sind.

9. Tasche nach mindestens einem der Ansprüche 1 bis 8, **dadurch gekennzeichnet,** daß der Abdeckstreifen (12) jeweils in den Bereich zwischen zwei Stegen (13) unter Freilassung des Klebstreifens etwa kreisförmige Durchbrüche (14) aufweist.

10. Tasche nach mindestens einem der Ansprüche 1 bis 9, **dadurch gekennzeichnet,** daß die Rückwand (2) unterhalb der Verschlußlasche (4) aus dünner Kunststoffolie besteht.
